# EUROPÄISCHE PATENTSCHRIFT

(11) **EP 0 437 440 B1**
(45) Veröffentlichungstag und Bekanntmachung des Hinweises auf die Patenterteilung: **20.01.1993**
(21) Anmeldenummer: 89908698.7
(22) Anmeldetag: 03.08.1989
(51) Int. Cl.: F04B 15/02

(54) **DICKSTOFFPUMPE MIT NACHGESCHALTETEM ABSPERRORGAN**
THICK-MATTER PUMP WITH DOWNSTREAM SHUT-OFF DEVICE
POMPE A LIQUIDES EPAIS AVEC ORGANE D'ARRET EN AVAL

(30) Priorität: 05.10.1988 DE 3833845
(43) Veröffentlichungstag der Anmeldung: 24.07.1991
(73) Patentinhaber: PUTZMEISTER-WERK MASCHINENFABRIK GMBH, 72631 Aichtal (DE)
(72) Erfinder: BENCKERT, Hartmut, D-7022 Leinfelden-Echterdingen (DE)
(74) Vertreter: Wolf, Eckhard, Dr.-Ing.
(86) Internationale Anmeldenummer: EP8900912
(87) Internationale Veröffentlichungsnummer: WO9004103

(56) Entgegenhaltungen:
- DE-A- 2 835 590
- US-A- 2 123 583

## Beschreibung

Die Erfindung betrifft eine Dickstoffpumpe mit zwei über stirnseitige Öffnungen in einen Materialaufgabebehälter mündenden, abwechselnd arbeitenden Förderzylindern mit einer innerhalb des Materialaufgabebehälters angeordneten, eintrittsseitig abwechselnd an die Öffnungen der Förderzylinder anschließbaren und die jeweils andere Öffnung freigebenden und austrittsseitig mit einer Förderleitung verbindbaren Rohrweiche und mit einem in Förderrichtung hinter der Rohrweiche angeordneten Absperrorgan.

Pumpen dieser Art dienen zur Förderung von Beton und anderen breiigen Massen, wie beispielsweise von mit Wasser versetztem Abraum bei Tunnelbauten oder von mit Wasser oder Heizöl versetztem Kohlestaub bei Kohlefeuerungsanlagen. Das Absperrorgan im Druckrohr ermöglicht das Arbeiten gegen einen hohen Druck ohne die Gefahr einer Materialrückströmung während des Umschaltens der Rohrweiche. Als Rohrweiche kommt vor allem das S-förmig gebogene Schwenkrohr in Betracht. Grundsätzlich liegt aber auch die Verwendung von U-förmig gebogenen Schwenkrohren, Rohrweichen und Hosenrohren im Rahmen der Erfindung.

Weiter ist es an sich bekannt, Absperrorgane im Bereich der Förderleitung vorzusehen, die beispielsweise als Sitzventil, Flachschieber, Flapper-Ventil oder Drehschieber ausgebildet sein können.

Der Erfindung liegt die Aufgabe zugrunde, Vorkehrungen zu treffen, die eine betriebssichere Verkettung der Funktionsabläufe auch bei einem Betrieb der Dickstoffpumpe mit gegen Überdruck zu fördernden kompressiblen Medien gewährleistet.

Die erfindungsgemäße Lösung geht vor allem von der Erkenntnis aus, daß das Absperrorgan nach Maßgabe eines zwischen der Förderleitung und der Rohrweiche mit hydraulischen oder pneumatischen Mitteln einstellbaren Differenzdrucks von seiner Schließstellung in seine Offenstellung umsteuerbar sein muß. Das Absperrorgan sollte dabei vor allem bei Erreichen eines vorgegebenen, vorzugsweise den Druck in der Förderleitung übersteigenden Vorverdichtungsdrucks in der Rohrweiche von der Schließstellung in die Offenstellung umsteuerbar sein.

Nach einer bevorzugten Ausgestaltung der Erfindung ist das Absperrorgan durch hydraulisch oder pneumatisch betätigbare Antriebsmittel über eine vorzugsweise hydraulische Folgesteuerung so ansteuerbar, daß die Antriebsmittel bei Beendigung oder Umkehrung eines Druckhubs in den Förderzylindern und vor der Umsteuerung der Rohrweiche bei unbehinderter Druckmittelzu- und -abfuhr in Schließrichtung des Absperrorgans und nach dem anschließenden Umschalten der Rohrweiche in Öffnungsrichtung des Absperrorgans betätigbar sind, wobei in der Druckmittelleitung für das in Öffnungsrichtung abströmende Druckmittel ein einstellbares Druckhalteorgan angeordnet ist. Um die unbehinderte Druckmittelzufuhr in Schließrichtung zu gewährleisten, ist das Druckhalteorgan zweckmäßig durch ein in Zuströmrichtung öffnendes Rückschlagventil überbrückt. Das Druckhalteorgan kann beispielsweise als Druckbegrenzungsventil oder als Druckhalteventil ausgebildet sein. Eine weitere Verbesserung in dieser Hinsicht kann dadurch erzielt werden, daß auch in der Druckmittelleitung für das in Öffnungsrichtung des Absperrorgans zuströmende Druckmittel ein einstellbares Druckhalteorgan angeordnet ist.

Gemäß einer weiteren bevorzugten Ausgestaltung der Erfindung, bei welcher ein oder zwei Rohrweichenumschaltzylinder und ein in der Hydraulikleitung zu diesen Zylindern angeordnetes, über Endlagensignale der Förderzylinder oder deren Antriebszylinder hydraulisch betätigbares Umsteuerventil vorgesehen ist, befindet sich in der zu den Rohrweichenumsteuerzylindern führenden Hydraulikleitung ein zusätzliches Wegeventil, das über ein in der Sperrstellung des Absperrorgans abgreifbares Signal in Durchlaßrichtung durchsteuerbar ist. Wenn das Absperrorgan einen Hydrozylinder als Antriebsmittel aufweist, kann in der Sperrstellung des Absperrorgans an dem Hydrozylinder ein das zusätzliche Wegeventil ansteuerndes, vorzugsweise hydraulisches oder elektrisches Endlagensignal abgegriffen werden.

Weiter ist es vorteilhaft, wenn in dem zu den Antriebsmitteln des Absperrorgans führenden Druckmittelleitungen ein hydraulisch vorsteuerbares Umsteuerventil angeordnet ist, das zusammen mit dem Rohrweichen-Umsteuerventil über eine gemeinsame hydraulische Vorsteuerleitung ansteuerbar ist, wobei in dem zum Umsteuerventil führenden Vorsteuerleitungen ein weiteres durch Endlagensignale der Rohrweichen-Umsteuerzylinder betätigbares Umsteuerventil angeordnet ist. Um die erwünschte Folgesteuerung zu erhalten, ist in dem zum Rohrweichen-Umsteuerventll und zum Absperrorgan-Umsteuerventil führenden Vorsteuerleitungen ein durch die Endlagensignale der Förderzylinder oder deren Antriebszylinder ansteuerbares Wegeventil angeordnet.

Bei einem bevorzugten Ausführungsbeispiel ist das Absnerrorgan als Sitzventil ausgebildet, dessen Ventilsitz im Strömungsweg der unter Druck stehenden Förderleitung und dessen Ventilteller auf der Kolbenstange eines die Antriebsmittel bildenden, doppeltwirkenden Hydrozylinders angeordnet ist. Die Vorverdichtung kann in diesem Falle besonders einfach dadurch erzielt werden, daß in der zum bodenseitigen Anschluß des Hydrozylinders führenden Druckmittelleitung das zum Hydrozylinder öffnende Rückschlagventil und das hierzu parallel geschaltete, eingangsseitig mit dem Hydrozylinder verbundene einstellbare Druckhalteorgan angeordnet ist.

Die die Förderzylinder betätigenden Antriebszylinder, die Rohrweichenumsteuerzylinder und der Antriebszylinder für das Absperrorgan können durch eine gemeinsame Verstellpumpe mit Druckmittel beaufschlagt werden, wobei die Fördermenge der Verstellpumpe nach Maßgabe der über die Folgesteuerung einstellbaren Betriebszustände variiert werden kann. Die Folgesteuerung läßt sich auch in einer Zweikreisanordnung realisieren, in der die Antriebszylinder für die Förderzylinder einerseits und die Rohrweichenumsteuerzylinder und Antriebsmittel für das Absperrorgan mit verschiedenen Verstellpumpen angesteuert werden. Auch in einer Freifluß-Anordnung unter Verwendung von Reversierpumpen läßt sich die erfindungsgemäße Folgesteuerung verwirklichen.

Im folgenden wird die Erfindung anhand eines in der Zeichnung in schematischer Weise dargestellten Ausführungsbeispiels näher erläutert.

Die einzige Figur zeigt ein Schlatschema einer Folgesteuerung für eine Zweizylinder-Dickstoffpumpe mit nachgeschlatetem Absperrorgan in Zweikreis-Hydraulik.

Die Zweizylinder-Dickstoffpumpe besteht im wesentlichen aus zwei Förderzylindern 1,2, deren stirnseitige Öffnungen in einen Materialaufgabebehälter 3 münden und abwechselnd über eine Rohrweiche 4 mit einer Förderleitung 5 verbindbar sind. Die Förderzylinder 1,2 werden über hydraulische Antriebszylinder 6,7 im Gegentakt angetrieben, die ihrerseits über eine verstellbare Hydropumpe 102 und ein Umsteuerventil 40 bodenseitig mit Drucköl beaufschlagt sind und an ihrem stangenseitigen Ende über eine Querleitung 8 hydraulisch miteinander verbunden sind. Zum Zwecke der Hubkorrektur ist an den beiden Enden des Antriebszylinders 7 je eine den betreffenden Antriebskolben überbrückende, ein Rückschlagventil enthaltende Druckausgleichsleitung 9 angeordnet.

Die Verstellpumpe 102 saugt aus einem Tank 104 über einen Saugfilter 103 Drucköl an. Der Hochdruck wird über das Sicherheitsventil 70 abgesichert. Nach dem Sicherheitsventil 70 gelangt das Drucköl über ein Rückschlagventil 41 in den Hauptschieber 40, der den Hochdruck je nach Vorsteuerung auf die Zylinder 6 und 7 steuert. In der Förderleitung 5 hinter der Rohrweiche befindet sich ein in dem gezeigten Ausführungsbeispiel als Sitzventil ausgebildetes Absperrorgan 83, das in geschlossenem Zustand den Durchtritt in den nachfolgenden Förderbereich 84 sperrt. Das Absperrorgan 83 wird über einen Hydrozylinder 82 angetrieben. Zu diesem Zweck ist der Ventilteller 83 am stirnseitigen Ende des überstehenden Teils der Kolbenstange des Hydrozylinders 82 angeordnet. Bei dem in der Zeichnung dargestellten Ausführungsbeispiel werden der Hydrozylinder 82 und die Umsteuerzylinder 71,72 der Rohrweiche über eine Hilfspumpe 106 mit Drucköl versorgt. Ebenso sind jedoch Einkreisanordnungen mit nur einer Hauptölpumpe sowie die Verwendung von Reversierpumpen für die Druckmittelbeaufschlagung der einzelnen Verbraucher möglich, ohne daß sich dadurch wesentliches in der Schaltungsanordnung der Folgesteuerung ändert.

Die Folgesteuerung wird nun durch die Beschreibung eines Umsteuerzyklus näher erläutert:
Am Ende des Druckhubs des Förderzylinders 1 gelangt der Kolben des Antriebszylinders 6 zum stangenseitigen Schaltventil 13 und löst dort einen hydraulischen Impuls aus, der über das in federzentrierter Ruhestellung befindliche Wegeventil 50 auf die Vorsteuerung des elektro-hydraulisch rastenden Wegeventils 10 geschaltet wird. Der Hochdruck der Pumpe 106 gelangt über die durch ein Rückschlagventil voneinander getrennten Anschlußpunkte 14 und 14′ auf die Ventile 10 und 61. Durch das Endlagensignal des Schaltventils 13 wird das Ventil 10 in der in der Zeichnung gezeigten Stellung beaufschlagt. Dadurch gelangt Hochdruck auf die Vorsteuerung des Rohrweichen-Umsteuerventils 30 sowie durch das Ventil 90 und die Steuereinheit 81 zur Vorsteuerung des Umsteuerventils 80. Dadurch werden sowohl das Ventil 30 als auch das Ventil 80 umgesteuert.

Da aber das Wegeventil 61 sich noch in federzentrierter Sperrstellung befindet, liegt an dem Rohrweichen-Umsteuerventil 30 noch kein Öldruck an. Die Rohrweiche bleibt also vorläufig noch in ihrer bisherigen Lage. Durch das gleichzeitig umgesteuerte Ventil 80 liegt andererseits Druck bodenseitig am hydraulischen Antriebszylinder 8 an, der dadurch in Schließrichtung des Absperrorgans 83 betätigt wird. Die Zuströmung des Druckmittels erfolgt ohne Behinderung über das sich zum Hydrozylinder 82 hin öffnende Rückschlagventil 92. In der Schließstellung des Absperrorgans 83 gelangt der Kolben des Hydrozylinders 82 zu einem weiteren Schaltventil 15, dessen Ausgang auf die Vorsteuerung des Ventils 61 geschaltet ist. Durch Aktivierung des Ventils 61 wird Drucköl vom Anschlußpunkt 14 aus über das bereits vorher durchgeschaltete Rohrweichen-Umsteuerventil 30 auf einen der beiden Rohrweichen-Umschaltzylinder 71,72 freigegeben. Die Endlagenstellungen der Rohrweiche werden über die Leitungen 73 und 74 an den Rohrweichen-Umsteuerzylindern 71,72 abgegriffen. Von dort gelangen die Endlagensignale zur Vorsteuerung des Ventils 90, das damit die Vorsteuerung des Ventils 80 umkehrt, das seinerseits einen stangenseitigen Öffnungsdruck auf den Hydrozylinder 82 vom Anschlußpunkt 14′ aus ausübt. Das Endlagensignal wird außerdem über die Leitungen 73 bzw. 74 über das Betriebsartenventil 20 auf die Vorsteuerung des Hauptschiebers 40 gegeben. Dies bewirkt die Umsteuerung des Versorgungsdrucks auf die Antriebszylinder 6,7. Im erläuterten Beispielsfall wird nun der Zylinder 7 bodenseitig mit Druck beaufschlagt, so daß der Förderzylinder 2 einen Druckhub ausführt.

Der mit Druck beaufschlagte Förderzylinder 2 drückt sein Material über die Rohrweiche 4 gegen das noch in Schließstellung befindliche Absperrorgan 83. Im Förderleitungsbereich 84 hinter dem Absperrorgan kann aufgrund prozeßbedingter Einflüsse ein Überdruck herrschen. Das Absperrorgan ist dann zusätzlich gegen diesen Druck zu öffnen. Dies erfolgt einmal durch die hydraulische Kraft, die stangenseitig auf den Kolben des Antriebszylinders 82 des Absperrorgans wirkt und über das Druckbegrenzungsventil 42 einstellbar ist. Dieser Kraft steht der bodenseitige Ölzustand entgegen, der durch das einstellbare Druckbegrenzungsventil 91 vorgespannt wird. Durch entsprechende Einstellung der Druckbegrenzungsventile 42 und 91 kann das auf das Absperrorgan 83 wirkende Kraftgleichgewicht variiert und eine gewünschte Vorverdichtung eingestellt werden. Durch die Vorverdichtung wird sichergestellt, daß aus dem unter Überdruck stehenden Bereich 84 keine Rückströmung beim Öffnen des Absperrorgans 83 auftritt.

In den Endlagen des Antriebszylinders 6 und bodenseitiger Druckbeaufschlagung des Antriebszylinders 82 wird über einen Signalabgriff in der Zuleitung zum Zylinder 82 das Ventil 66 durchgesteuert und das Sicherheitsventil 70 geöffnet. Damit kann der Hauptölstrom von der Pumpe 102 ungehindert zum Tank abfließen. Das Ventil 66 wird beim Öffnen des Absperrorgans 83 wieder entlastet. Ein Nachteil dieser Anordnung besteht allerdings darin, daß die Ölmenge der Hauptpumpe während der Umsteuerzeit ohne Nutzen zum Tank fließt. Durch entsprechende Vorkehrungen kann auch erreicht werden, daß die Hauptförderpumpe 102 während der Umsteuerzeit auf Fördermenge Null zurückgeschwenkt wird.

Die Endlagensignale an den Antriebszylindern 6,7, an den Rohrweichen-Umschaltzylinder 71,72 und am Hydrozylinder 82 können über geeignete Sensoren oder Näherungsschalter e1,e2,e3,e4 und e5 auch elektrisch abgegriffen und zur Umsteuerung der Wegeventile 10 (e1,e2) bzw. 90 (e3,e4) sowie zur Ansteuerung der Hauptölpumpe 102 (e5) verwendet werden.

Die Ventile 20 und 50 sind zweckmäßig mechanisch miteinander verbunden. Am Ventil 20 können die Betriebsarten Null, Vor- und Rückförderung manuell eingeleitet werden. In der Stellung "Rückförderung" wird zugleich das Ventil 50 angesteuert. Wenn, wie in der Zeichnung angedeutet ist, das Betriebsartenventil 20 elektrisch angesteuert wird, so wird auch das Ventil 50 in der Stellung "Rückförderung" elektrisch angesteuert.

Die Steuereinheit 81 wird im Normalbetrieb der Anlage über die Anschlüsse 86 mit elektrischer Spannung versorgt. Unter Versorgungsspannung werden die Steuerleitungen 87 und 89 sowie 87′ und 89′ verbunden. Im spannungslosen Zustand, z.B. bei einer Notabschaltung, muß dagegen sichergestellt werden, daß das Absperrorgan 83 durch bodenseitige Beaufschlagung des Zylinders 82 geschlossen wird. Die Steuereinheit 81 muß daher eigensicher, ohne Spannung, die Leitungen 88 und 89 verbinden, und damit unabhängig von der momentanen Schaltstellung des Ventils 80 dafür sorgen, daß der Zylinder 82 bodenseitig mit Drucköl beaufschlagt wird und das Absperrorgan 83 schließt. Gleichzeitig wird dann die Leitung 89′ auf die Tankleitung 88′ geschaltet. Der über das Rückschlagventil 110 durch die Pumpe 106 mit Drucköl beaufschlagbare Druckspeicher 111 gewährleistet, daß im Notfall, bei versagender Ölversorgung, das Absperrorgan 83 aufgrund des Ölvorrates im Druckspeicher 111 schließt.

## Patentansprüche

1. Dickstoffpumpe mit zwei über stirnseitige Öffnungen in einen Materialaufgabebehälter mündenden, abwechselnd arbeitenden Förderzylindern, mit einer innerhalb des Materialaufgabebehälters angeordneten, eintrittsseitig abwechselnd an die Öffnungen der Förderzylinder anschließbaren und die jeweils andere Öffnung freigebenden und austrittsseitig mit einer Förderleitung verbindbaren Rohrweiche, und mit einem in Förderrichtung hinter der Rohrweiche angeordneten Absperrorgan, **dadurch gekennzeichnet**, daß das Absperrorgan (83) nach Maßgabe eines zwischen der Förderleitung und der Rohrweiche mit hydraulischen oder pneumatischen Mitteln einstellbaren Differenzdrucks von seiner Schließstellung in seine Offenstellung umsteuerbar ist.

2. Dickstoffpumpe nach Anspruch 1, **dadurch gekennzeichnet,** daß das Absperrorgan (83) bei Erreichen eines vorgegebenen Vorverdichtungsdrucks in der Rohrweiche (4) von der Schließstellung in die Offenstellung umsteuerbar ist.

3. Dickstoffpumpe nach Anspruch 1 oder 2, **dadurch gekennzeichnet**, daß das Absperrorgan (83) durch hydraulisch oder pneumatisch betätigbare Antriebsmittel (82) über eine Folgesteuerung so ansteuerbar ist, daß die Antriebsmittel (82) bei Beendigung eines Druckhubs in den Förderzylindern (1,2) und vor der Umsteuerung der Rohrweiche (4) bei unbehinderter Druckmittelzu- und -abfuhr in Schließrichtung des Absperrorgans (83) und nach dem anschließenden Umschalten der Rohrweiche (4) in Öffnungsrichtung des Absperrorgans (83) betätigbar sind, wobei in der Druckmittelleitung für das in Öffnungsrichtung abströmende Druckmittel ein einstellbares Druckhalteorgan (91) angeordnet ist.

4. Dickstoffpumpe nach Anspruch 3, **dadurch gekennzeichnet**, daß das Druckhalteorgan (91) durch ein in Zuströmrichtung öffnendes Rückschlagventil (92) überbrückt ist.

5. Dickstoffpumpe nach Anspruch 3 oder 4, **dadurch gekennzeichnet**, daß das Druckhalteorgan als Druckbegrenzungsventil (91) oder als Druckhalteventil ausgebildet ist.

6. Dickstoffpumpe nach einem der Ansprüche 1 bis 5 mit einem oder zwei Rohrweichen-Umschaltzylindern (71,72) und einem in der Hydraulikleitung zu den Rohrweichen-Umschaltzylindern angeordneten, über Endlagensignale (12,13) der Förderzylinder (1,2) oder deren Antriebszylinder (6,7) hydraulisch betätigbares Rohrweichen-Umsteuerventil (30), **dadurch gekennzeichnet**, daß in der zu den Rohrweichen-Umsteuerzylindern (71,72) führenden Hydraulikleitung ein zusätzliches Wegeventil (61) angeordnet ist, das über ein in der Sperrstellung des Absperrorgans (83) abgreifbares Signal (15) von seiner Sperrstellung in seine Durchlaßrichtung durchsteuerbar ist.

7. Dickstoffpumpe nach Anspruch 6, **dadurch gekennzeichnet**, daß das Absperrorgan (83) einen Hydrozylinder (32) als Antriebsmittel aufweist, und daß and dem Hydrozylinder (82) in Sperrstellung des Absperrorgans (83) ein das zusätzliche Wegeventil (61) ansteuerndes, vorzugsweise hydraulisches oder elektrisches Endlagensignal (15) abgreifbar ist.

8. Dickstoffpumpe nach Anspruch 6 oder 7, **dadurch gekennzeichnet**, daß in den zu den Antriebsmitteln (82) des Absperrorgans (83) führenden Druckmittelleitungen ein hydraulisch vorsteuerbares Umsteuerventil (80) angeordnet ist, daß das Absperr-Umsteuerventil (80) und das Rohrweichen-Umsteuerventil (30) über gemeinsame Leitungen hydraulisch vorsteuerbar sind, wobei in den zum Absperrorgan-Umsteuerventil (80) führenden Vorsteuerleitungen ein weiteres, durch Endlagensignale (73,74) der Rohrweichen-Umsteuerzylinder (71,72) betätigbares Umsteuerventil (90) angeordnet ist.

9. Dickstoffpumpe nach Anspruch 8, **dadurch gekennzeichnet**, daß in den zum Rohrweichen-Umsteuerventil (30) und zum Absperrorgan-Umsteuerventil (80) führenden Vorsteuerleitungen ein durch die Endlagensignale der Förderzylinder (1,2) oder deren Antriebszylinder (6,7) ansteuerbares Wegeventil (10) angeordnet ist.

10. Dickstoffpumpe nach Anspruch 8 oder 9, **gekennzeichnet durch** eine vorzugsweise elektrisch betätigbare, als Notabschaltblock dienende Steuereinheit (81), in deren Normalbetrieb das Absperrorgan- und Steuerventil (80) über das weitere Umsteuerventil (90) vorsteuerbar ist und in deren Notabschaltstellung die Antriebsmittel (82) des Absperrorgans (83) mit Druck in Schließrichtung beaufschlagbar sind.

11. Dickstoffpumpe nach Anspruch 10, **gekennzeichnet durch** einen die Antriebsmittel (82) des Absperrorgans (83) in Schließrichtung beaufschlagbaren Druckspeicher (111).

12. Dickstoffpumpe nach einem der Ansprüche 4 bis 11, **dadurch gekennzeichnet,** daß das Absperrorgan (83) als Sitzventil ausgebildet ist, dessen Ventilsitz im Strömungsweg der unter Druck stehenden Förderleitung (5,84) und dessen Ventilteller auf der Kolbenstange eines die Antriebsmittel (82) bildenden, doppeltwirkenden Hydrozylinders angeordnet ist, daß in der zum bodenseitigen Anschluß des Hydrozylinders (82) führenden Druckmittelleitung das zum Hydrozylinder (82) öffnende Rückschlagventil (92) und das hierzu parallel geschaltete, eingangsseitig mit dem Hydrozylinder (82) verbundene einstellbare Druckhalteorgan (91) angeordnet ist.

13. Dickstoffpumpe nach einem der Ansprüche 1 bis 12, **dadurch gekennzeichnet**, daß die die Förderzylinder (1,2) betätigenden Antriebszylinder (6,7) die Rohrweichen-Umsteuerzylinder (71,72) und die Antriebsmittel (82) für das Absperrorgan durch eine gemeinsame Verstellpumpe (102) mit Druckmittel beaufschlagbar sind, und daß die Fördermenge der Verstellpumpe nach Maßgabe der über die Folgesteuerung einstellbarer Betriebszustände verstellbar ist.

14. Dickstoffpumpe nach einem der Ansprüche 3 bis 13, **dadurch gekennzeichnet**, daß in der Druckmittelleitung für das in Öffnungsrichtung des Absperrorgans (83) in die Antriebsmittel (82) zuströmende Druckmittel ein einstellbares Druckhalteorgan (42), insbesondere ein Druckbegrenzungs- oder ein Druckhalteventil angeordnet ist.

## Claims

1. Viscous-matter pump having two conveyor cylinders, which terminate via end openings in a material-feed vessel and operate alternately, a pipe branch, which is arranged inside the material-feed vessel, which at the input side is alternately connectible to the openings of the conveyor cylinders and opens the respective other opening, and which at the output side is connectible to a conveyor pipe, and having a shut-off valve arranged behind the pipe branch, as seen in the conveying direction, **characterised in that** the shut-off valve (83) must be switchable from its shut position into its open position, based on a differential pressure, which is adjusted between the conveyor pipe and the pipe branch by hydraulic or pneumatic means.

2. Viscous-matter pump according to claim 1, **characterised in that** the shut-off valve (83) must be switchable from its shut position into its open position, on arriving at a specified pre-compression value in the pipe branch (4).

3. Viscous-matter pump according to claim 1 or 2, **characterised in that** the shut-off valve (83)is controlled by hydraulically or pneumatically operated drive means (82) via a sequence control, so that the drive means (82) are operateable in the shut direction of the shut-off valve on completion of a pressure stroke in the conveyor cylinders (1, 2) and prior to switching the pipe branch (4) during unimpeded pressure-means feed and displacement, and in the open direction of the shut-off valve (83) after subsequent switching of the pipe branch (4), in which respect an adjustable back-pressure element (91) is arranged in the pressure pipe for the pressure medium flowing off in the open direction.

4. Viscous-matter pump according to claim 3, **characterised in that** the back-pressure element (91) is bridged by a non-return valve (92) which opens in the feed direction**.**

5. Viscous-matter pump according to claim 3 or 4, **characterised in that** the back-pressure element is a pressure-limiting valve (91) or a back-pressure valve.

6. Viscous-matter pump according to one of claims 1 to 5 having one or two pipe-branch switching cylinders (71, 72) and a change-over valve (30̸)which is arranged in the hydraulics pipe to the pipe-branch switching cylinders and hydraulically operated via end-position signals (12, 13) of the conveyor cylinders (1, 2) or their drive cylinders (6, 7), **characterised in that** an additional directional valve (61) is located in the hydraulics pipe leading to the pipe-branch change-over cylinders (71, 72) and controllable, via a signal (15) which can be tapped in the shut position of the shut-off valve (83), from its shut position in the pass direction.

7. Viscous-matter pump according to claim 6, **characterised in that** the shut-off valve (83) is driven by a hydro-cylinder (32), and that a preferably hydraulic or electrical end-position signal (15), which controls the additional directional valve (61), can be tapped on the hydro-cylinder (82) whilst the shut-off valve (83) is in the shut position.

8. Viscous-matter pump according to claim 6 or 7, **characterised in that** the pressure pipes leading to the drive media (82) of the shut-off valve (83) incorporate a hydraulically preset change-over valve (80̸), that the shut-off change-over valve (80̸) and the pipe-branch change-over valve (30̸) are hydraulically preset via common pipes. in which respect a further change-over valve (90̸), which is operated by end-position signals (73, 74) of the pipe-branch change-over cylinders (71, 72), is arranged in the pre-control pipes leading to the shut-off-element change-over valve (80̸).

9. Viscous-matter pump according to claim 8, **characterised in that** a directional valve (10̸). which is controlled by end-position signals of the conveyor cylinders (1, 2) or their drive cylinders (6, 7), is arranged in the pre-control pipes leading to the pipe-branch change-over valve (30̸) and to the shut-off-element change-over valve (80̸).

10. Viscous-matter pump according to claim 8 or 9, **characterised by** a preferably electrically operated control unit (81) serving as emergency switch-off block, in the normal operation of which the shut-off-element and control valve (80̸) is preset by the additional change-over valve (90̸), whilst in the emergency switch-off position the drive means (82) of the shut-off element (83) are loading by pressure in the shut direction.

11. Viscous-matter pump according to claim 10̸, **characterised by** a pressure store (111) which loads the drive means (82) of the shut-off valve (83) in the shut direction.

12. Viscous-matter pump according to one of claims 4 to 11, **characterised in that** the shut-off valve (83) is a seat valve, the valve seat of which is arranged in the flow path of the pressurized conveyor pipe (5, 84), and its valve plate on the piston rod of a double-acting hydro-cylinder serving as a drive means (82), that a non-return valve (92), which opens towards the hydro-cylinder (82), and a back-pressure element (91), which is in parallel thereto and on the feed side connected to the hydro-cylinder (82), is arranged in the pressure-media pipe leading to the bottom connection of the hydro-cylinder (82).

13. Viscous-matter pump according to one of claims 1 to 12, **characterised in that** the drive cylinders (6, 7), which drive the conveyor cylinders (1, 2), the pipe-branch switch-over cylinders (71, 72) and the drive means (82) for the shut-off valve are loaded with a pressure medium by a common adjustable pump (10̸2), and that the conveying quantity of the adjusting pump is adjustable according to operating conditions set via a sequence control.

14. Viscous-matter pump according to one of claims 3 to 13, **characterised in that** an adjustable back-pressure element (42), in particular a pressure limiting or back-pressure valve, is arranged in the pressure-medium pipe for the pressure medium which flows in the open direction of the shut-off valve (83) into the drive means (82).

## Revendications

1. Pompe à liquides épais, comprenant deux cylindres de refoulement qui débouchent par l'intermédiaire d'ouvertures frontales dans un réservoir de chargement de matières et fonctionnent alternativement, un manifold disposé à l'intérieur du réservoir de chargement de matières qui peut être raccordé alternativement, du côté entrée, aux ouvertures des cylindres de refoulement, et libère respectivement l'autre ouverture, et, du côté sortie, à une conduite de refoulement, ainsi qu'un organe d'arrêt disposé dans la direction de transport, en aval du manifold, **caractérisée en ce** que l'organe d'arrêt (83) doit être commutable de sa position de fermeture dans sa position d'ouverture en fonction d'une pression différentielle réglable avec des moyens hydrauliques ou pneumatiques.

2. Pompe à liquides épais selon la revendication 1, caractérisée en ce que l'organe d'arrêt (83) peut être commuté de la position de fermeture dans la position d'ouverture dès qu'une pression de précompression prédéterminée est atteinte dans le manifold (4).

3. Pompe à liquides épais selon l'une des revendications 1 ou 2, caractérisée en ce que l'organe d'arrêt (83) peut être commandé par des moyens d'entraînement (82) pouvant être actionnés de manière hydraulique ou pneumatique, par l'intermédiaire d'une commande séquentielle, de façon que les moyens d'entraînement (82) peuvent être commandés à la fin ou lors de l'inversion d'une course de compression dans les cylindres de refoulement (1, 2) et avant l'inversion du manifold (4) lors d'une arrivée et d'une évacuation libres du fluide sous pression dans la direction de fermeture de l'organe d'arrêt (83) et après la commutation consécutive du manifold (4) dans la direction d'ouverture de l'organe d'arrêt (83), un organe de maintien de pression (91) réglable étant disposé dans la conduite de fluide sous pression pour le fluide sous pression s'écoulant dans la direction d'ouverture.

4. Pompe à liquides épais selon la revendication 3, caractérisée en ce que l'organe de maintien de pression (91) est court-circuité par un clapet antiretour (92) qui s'ouvre dans la direction d'arrivée.

5. Pompe à liquides épais selon l'une des revendications 3 ou 4, caractérisée en ce que l'organe de maintien de pression est réalisé sous la forme d'une soupape de limitation de pression (91) ou d'une soupape de maintien de pression.

6. Pompe à liquides épais selon l'une des revendications 1 à 5, comprenant un ou deux cylindres de commutation de manifold (71, 72) et une valve d'inversion de manifold (30) disposée dans la conduite hydraulique menant auxdits cylindres de commutation de manifold et pouvant être actionnée hydrauliquement par l'intermédiaire de signaux de position de fin de course (12, 13) des cylindres de refoulement (1, 2) ou de leurs cylindres d'entraînement (6, 7), caractérisée en ce que la conduite hydraulique menant aux cylindres d'inversion (71, 72) du manifold est équipée d'un distributeur supplémentaire (61) qui peut être commuté, à partir de sa position de blocage, sur passage direct par l'intermédiaire d'un signal (15) pouvant être prélevé dans la position de blocage de l'organe d'arrêt (83).

7. Pompe à liquides épais selon la revendication 6, caractérisée en ce que l'organe d'arrêt (83) est pourvu d'un cylindre hydraulique (82) comme moyen d'entraînement, et qu'un signal de position de fin de course (15), de préférence hydraulique ou électrique, qui commande le distributeur supplémentaire (61) peut être prélevé, dans la position de fermeture de l'organe d'arrêt (83), sur le cylindre hydraulique (82).

8. Pompe à liquides épais selon l'une des revendications 6 ou 7, caractérisée en ce que dans les conduites de fluide sous pression menant aux moyens d'entraînement (82) de l'organe d'arrêt (83) est disposée une valve d'inversion (80) à commande pilote hydraulique, que ladite valve d'inversion d'arrêt (80) et la valve d'inversion (30) du manifold peuvent être commandées par l'intermédiaire de conduites pilotes hydrauliques communes, une valve d'inversion supplémentaire (90) qui peut être actionnée par des signaux de position de fin de course (73, 74) des cylindres de commutation (71, 72) du manifold étant insérée dans les conduites pilotes menant à la valve d'inversion (80) de l'organe d'arrêt.

9. Pompe à liquides épais selon la revendication 8, caractérisée en ce qu'un distributeur (10) pouvant être commandé par les signaux de position de fin de course des cylindres de refoulement (1, 2) ou de leurs cylindres d'entraînement (6, 7) est installé dans les conduites pilotes qui conduisent à la valve d'inversion (10) du manifold et à la valve d'inversion (80) de l'organe d'arrêt.

10. Pompe à liquides épais selon l'une des revendications 8 ou 9, caractérisée en ce qu'elle comprend une unité de commande (81) pouvant être actionnée de préférence électriquement et servant de bloc d'arrêt d'urgence, dans la position de fonctionnement normal de laquelle, la valve (80) de l'organe d'arrêt et de commande peut être pilotée par l'intermédiaire d'une valve d'inversion supplémentaire (90) et dans la position d'arrêt d'urgence de laquelle, les moyens d'entraînement (82) de l'organe d'arrêt (83) peuvent être mis sous pression dans la direction de fermeture.

11. Pompe à liquides épais selon la revendication 10, caractérisée en ce qu'elle comprend un accumulateur de pression (111) capable d'alimenter les moyens d'entraînement (82) de l'organe d'arrêt (83) dans la direction de fermeture.

12. Pompe à liquides épais selon l'une des revendications 4 à 11, caractérisée en ce que l'organe d'arrêt (83) est conformé en soupape à siège dont le siège est placé dans la trajectoire d'écoulement de la conduite de refoulement (5, 84) sous pression et dont la tête ainsi disposée sur la tige de piston d'un cylindre hydraulique à double effet qui constitue les moyens d'entraînement (82), que la conduite de fluide sous pression menant au raccordement du côté fond du cylindre hydraulique (82) comprend le clapet antiretour (92) qui s'ouvre en direction du cylindre hydraulique (82), et que l'organe de maintien de pression (91) réglable monté en parallèle avec ledit clapet antiretour est relié, du côté entrée, au cylindre hydraulique (82).

13. Pompe à liquides épais selon l'une des revendications 1 à 12, caractérisée en ce que les cylindres d'entraînement (6, 7) qui commandent les cylindres de refoulement (1, 2), les cylindres d'inversion (71, 72) du manifold et les moyens d'entraînement (82) pour l'organe d'arrêt peuvent être alimentés en fluide sous pression par une pompe commune à cylindrée variable (102), et que le débit de la pompe à cylindrée variable peut être varié en fonction des états de fonctionnement réglables par l'intermédiaire de la commande séquentielle.

14. Pompe à liquides épais selon l'une des revendications 3 à 13, caractérisée en ce que dans la conduite de fluide sous pression pour le fluide sous pression passant dans les moyens d'entraînement (82) dans la direction d'ouverture de l'organe d'arrêt (83) est inséré un organe de maintien de pression (42) réglable, en particulier une soupape de limitation de pression ou une soupape de maintien de pression.
